# EUROPÄISCHE PATENTSCHRIFT

(11) **EP 0 740 844 B1**
(45) Veröffentlichungstag und Bekanntmachung des Hinweises auf die Patenterteilung: **03.09.1997**
(21) Anmeldenummer: 95906250.6
(22) Anmeldetag: 17.01.1995
(51) Int. Cl.: H01H 13/70, H01H 13/64

(54) **MEHRSTUFENSCHALTER**
MULTI-STAGE SWITCH
INTERRUPTEUR A PLUSIEURS ETAGES

(30) Priorität: 19.01.1994 DE 4401314
(43) Veröffentlichungstag der Anmeldung: 06.11.1996
(73) Patentinhaber: NBB NACHRICHTENTECHNIK GmbH & Co. KG, D-75248 Ölbronn-Dürrn (DE)
(72) Erfinder: BREDOW, Wolfgang, D-75217 Birkenfeld (DE); BURCHARD, Thomas, D-75180 Pforzheim (DE); HAUG, Thomas, D-75249 Kieselbronn (DE)
(74) Vertreter: Frank, Gerhard, Dipl.-Phys.
(86) Internationale Anmeldenummer: DE9500068
(87) Internationale Veröffentlichungsnummer: WO9520232

(56) Entgegenhaltungen:
- EP-A- 0 344 625
- EP-A- 0 347 904
- EP-A- 0 516 544
- DE-A- 3 228 241
- DE-A- 3 300 186
- DE-U- 8 529 136
- GB-A- 1 165 459
- US-A- 4 096 935

## Beschreibung

### Technisches Gebiet

Die Erfindung betrifft einen Mehrstufenschalter mit einem gemeinsamen Betätigungselement und mindestens zwei Schaltelementen zur Kontaktherstellung, deren Beaufschlagung mit zunehmender Kraft zu einer sukzessiven Betätigung der Schaltelemente führt, wobei die Schaltelemente über höhengleichen Kontaktelementen auf einer Schaltplatte angeordnet sind, die sie in ihrem geschalteten Zustand überbrücken, mit senkrecht zu dieser Schaltplatte liegenden Betätigungsrichtungen, wobei das Betätigungselement oberhalb der Schaltelemente derart beweglich angeordnet ist, daß sein Betätigungsbereich zwischen den Schaltelementen liegt, sowie mit einer mit dem Betätigungselement zusammenarbeitenden Kunststoffmembran zur Kraftübertragung von einem Bedienungsteil auf die Schaltelemente.

### Stand der Technik.

Ein gattungsgemäßer Mehrstufenschalter ist aus der DE A 33 00 186 bekannt (Figur 4). Bei dem dort dargestellten Mehrstufenschalter sind die Schaltelemente Kontaktpillen, die in unterschiedlicher Höhe über ihren zugehörigen Kontaktelementen an einer Kunststoffmembran als "Schaltmatte" gehalten sind, die über den Kontaktelementen jeweils kuppelförmig ausgebildet ist und an nach unten zeigenden Vorsprüngen die Kontaktpillen in unterschiedlicher Höhe trägt. Die Betätigung dieser "Schaltmatte" und der an dieser befestigten Kontaktpillen erfolgt über eine Druckplatte 45, die die kuppel- oder domartigen Oberseiten der Abschnitte der Schaltmatte beaufschlagt. Die Druckplatte ist auf ihrer Oberseite mit einem Bedienungsteil in Form einer Taste verbunden, die seitlich in einem "Käfig" 22 geführt ist, so daß sichergestellt ist, daß die Druckplatte auch bei ihrer Betätigung immer parallel zur Schaltplatte bleibt, ein Kippen ist ausgeschlossen. Die Funktion dieses Schalters beruht daher auf dem Höhenversatz der Kontaktpillen an der Kunststoffmembran.

Bei dieser vorbekannten Lösung hängt die zuverlässige Funktion des Mehrfachschalters somit entscheidend von der aufwendigen Formgebung der Schaltmatte ab, verbunden mit sehr langen Schaltwegen und einem relativ hoch bauenden Gehäuse zur Führung der Druckplatte. Dies mag bei dem bevorzugten Anwendungsbereich der Lösung nach der vorbekannten Druckschrift (Tastenwahlblöcke für Telefonteilnehmerstationen) unproblematisch sein, bei zunehmender Miniaturisierung und anderen Anwendungsbereichen solcher Mehrstufenschalter dürfte eine zuverlässige Funktion nicht mehr gewährleistet sein, insbesondere wegen der oben beschriebenen aufwendigen Konstruktion der sogenannten Schaltmatte. Die genannten Schwierigkeiten dürften die Herstellung von Mehrstufenschaltern mit mehr als zwei Schaltelementen zumindest erheblich komplizieren.

Aus der US A 4 096 935 ist ein Eingabeschalter bekannt (Figuren 4,14,15), bei dem der eine Teil des Kontaktes von mehreren Schaltern von einer gemeinsamen, elektrisch leitenden Platte 28 gebildet wird, die gegenüber ihrem zugeordneten Gegenkontakt und oberhalb von diesem kuppelförmig nach oben gewölbt ist. Mittels eines gemeinsamen Bedienungselementes 48 wird eine Schaltkraft über eine kippbare Platte 44 so auf diese kuppelartigen Erhebungen geleitet, daß diese sukzessiv umspringen und somit nacheinander ein Kontakt geschlossen wird. Diese Konstruktion dient als Bedienungselement (forward space key 22), auch -hier sind lange Schaltwege mit einem erheblichen Kippwinkel der Betätigungsscheibe vorgesehen, eine Vorrichtung zur Positionierung des Betätigungselements 44 auf den Scheitelpunkten der kuppelartigen Auswölbungen des gemeinsamen Leiterelementes 28 ist nicht vorgesehen oder nicht erkennbar. Die Zuverlässigkeit dieses Elementes ist dadurch eingeschränkt.

Die DE-U-85 29 136 zeigt eine Tastschaltereinrichtung, bei der ein zungenähnliches Betätigungselement 9 über zu schließenden Kontakten angeordnet ist, das seinerseits von einer Schaltnoppe 3 einer gummielastischen Schaltmatte 2 betätigbar ist. Die sukzessive Beaufschlagung der beiden Kontakte wird hier durch unterschiedliche Höhenausformungen des Einlegeteils 9 bewirkt. Insbesondere das Einlegeteil ist aufwendig ausgebildet. Bei einer vereinfachten Ausführungsform (Figur 4) ist die Unterseite der Schaltnoppe mit höhenversetzten Schaltflächenteilen 23 und 24 versehen, so daß bei einer vertikalen Betätigung dieser Schaltnoppe der in Figur 4 links dargestellte Schaltkontakt vor dem rechten betätigt wird, vorausgesetzt, die Kraftbeaufschlagung erfolgt senkrecht von oben und nicht etwa seitlich. Vom Grundgedanken entspricht das Funktionsprinzip dieses vereinfachten Ausführungsbeispiels in etwa der gattungsgemäßen Lösung und baut folglich darauf auf, daß der einmal vorgegebene Höhenunterschied von Betätigungsflächen oder Betätigungskontakten während der Schaltbewegung zuverlässig erhalten bleibt, eine Voraussetzung, die nur bedingt erfüllbar ist.

Die EP A 0 516 544 zeigt einen Schalter, wie er beispielsweise im Automobilbereich eingesetzt wird. Wesentlicher Bestandteil ist wiederum ein kippbares oder verschwenkbares Betätigungselement 11, das auf einer Platte 25 mit mehreren Schaltkontakten wirkt. Die erste Schaltstufe wird hierbei durch eine Verschwenkung des Betätigungselements 11 erreicht, die zweite Schaltstufe durch eine seitliche Verschiebung, was einen speziellen Aufbau der Schaltelemente 23 und eine aufwendige Mechanik des gesamten Schalters verursacht.

Die EP A 0 347 904 zeigt einen Mehrfachdruckschalter, bei der eine Membran als äußeres Bedienungselement eingesetzt wird, die über Dorne 42 und 44 eine Stützplatte 22 beaufschlagen, die ihrerseits dann durch sukzessives Verkippen drei Kontakte betätigen kann. Lange Schaltwege, hohes Baumaß und mechanisch aufwendige Konstruktion kennzeichnen auch diese Ausführung.

Eine mechanisch einfachere Lösung zeigt die EP A 0 344 625, wo als Betätigungselement eine an einer ortsfest gelagerten Achse 16 gehaltene Betätigungswippe 5 vorgesehen ist, die über einen starren und einen längenveränderlichen Stößel nacheinander zwei Gruppen von Schnappfedern auf einer Leiterplatte 3 betätigen soll. Die ortsfeste Lagerung der Schaltwippe führt zwar zu einer Stabilität dieser Anordnung, erfordert jedoch zusätzliche, mechanisch aufwendige Maßnahmen in Form des längenveränderlichen Schaltstößels.

Die DE A 32 28 241 zeigt einen Mehrfachschalter, bei dem mit einem gemeinsamen Betätigungsaggregat zwei oder drei Schaltkontakte gleichzeitig betätigt werden sollen, wozu insbesondere auch ein "Druckverteiler" vorgesehen ist, der diese gleichzeitige (parallele) Betätigung der Schaltkontakte sicherstellen soll. Ein sukzessives Schalten ist mit dieser Tastenvorrichtung nicht vorgesehen und auch nicht möglich.

Schließlich zeigt die GB A 1 165 459 ein Schaltaggregat, bei dem mit Hilfe einer taumelscheibenähnlichen Betätigungsplatte 14 eine Vielzahl von mechanischen Schaltern sukzessiv verschoben wird, wobei der Schaltweg des Bedienungselements (Knopf 13) zumindest dem Schaltweg der Schalter 3,4 entsprechen muß. Die Zuverlässigkeit der Arbeitsweise dieser Vorrichtung hängt entscheidend davon ab, wie präzise die mechanische Vorspannung der einzelnen Druckschalter eingestellt werden kann, die zu diesem Zweck (Figur 2) mit aufwendigen Zusatzeinrichtungen versehen sein müssen.

Alle die oben diskutierten Lösungen haben den entscheidenden Nachteil, daß sie zur Erzeugung eines zuverlässigen Schaltverhaltens einen sehr hohen (meist mechanischen) Aufwand benötigen, mit einer Vielzahl von speziell geformten Bauteilen, unhandlicher Bauweise und dadurch eingeschränktem Einsatzbereich, sowie mit dadurch bedingten hohen Kosten.

### Darstellung der Erfindung

Es ist daher Aufgabe der Erfindung, einen solchen Mehrstufenschalter mit einem minimalen konstruktiven Aufwand und damit kostengünstig und einfach herzustellen, mit dem auch drei oder mehr Schaltelemente bei elektrischen oder elektronischen Geräten geschaltet werden können, und der universell einsetzbar, leicht bedienbar, weitestgehend wartungsfrei und betriebssicher ist.

Erfindungsgemäß wird die Aufgabe gemäß dem Patentanspruch 1 gelöst.

Die Grundidee der Erfindung besteht also einerseits in der Verwendung einer (an sich grundsätzlich bekannten) Schaltwippe als Betätigungselement, mit der Möglichkeit einer variablen, relativen Höhenpositionierung der Schaltelemente während des Schaltvorgangs.

Hierbei ist die Schaltcharakteristik der einzelnen Schaltelemente unabhängig von dem Bewegungsverhalten des Betätigungselementes (im Unterschied zum Gegenstand der gattungsgemäßen Vorrichtung) und kann somit äußerst einfach und zuverlässig durch eine entsprechende Wahl ("hart" oder "weich") eingestellt werden, wodurch eine zuverlässige Definition des Schaltzeitpunktes auch bei mehreren Schaltelementen möglich ist, nämlich genau dann, wenn die Auslösekraft des jeweiligen Schaltelementes von der auf dieses Schaltelement wirkenden Komponente der Schaltkraft erreicht bzw. überschritten wird. Die andere Komponente der erfindungsgemäßen Lösung besteht darin, die Schaltwege genau zu definieren und zu begrenzen, wozu die Schaltkanäle vorgesehen sind. Mit diesem vereinfachten Prinzip und dem Verzicht auf aufwendige Betätigungskonstruktionen wie beispielsweise der vorbekannten Schaltmatte lassen sich auch ohne Schwierigkeiten und unter Verwendung von einfach herzustellenden Bauteilen Lösungen realisieren, bei denen drei oder mehr Schaltelemente zuverlässig sukzessiv geschaltet werden sollen.

Vorteilhafte Ausgestaltungen der erfindungsgemäßen Lösung sind den Unteransprüchen zu entnehmen.

### Kurze Beschreibung der Zeichnungen

Ausführungsbeispiele des erfindungsgemäßen Mehrstufenschalters werden nun anhand von Zeichnungen näher erläutert. Es zeigen
- Figur 1:: eine Prinzipskizze zur Darstellung des Erfindungsprinzips,
- Figur 2:: einen Längsschnitt eines ersten Ausführungsbeispiels,
- Figur 3:: einen Längsschnitt eines zweiten Ausführungsbeispiels,
- Figur 4:: einen Schnitt in der Ebene IV-IV der Figur 3,
- Figur 5:: einen Längsschnitt des erweiterten zweiten Ausführrungsbeispiels, und
- Figur 6:: einen Schnitt in der Ebene VI-VI der Figur 5.

### Beschreibung der Ausführungsbeispiele

Fig. 1 zeigt die drei Schaltzustände eines aus zwei Schaltelementen 20 und 30 gebildeten Mehrstufenschalters bei Anwendung der erfindungsgemäßen Prinzipien. Die beiden Schaltelemene 20, 30 befinden sich auf einer Schaltplatte 70, beispielsweise der Leiterplatte, mit Leiterbahnen, die an den vorgesehenen Schaltpunkten miteinander verbunden werden sollen. Vorzugsweise sind die Schaltelemente 20, 30 als Tellerfedern ("Knackfrösche") ausgebildet. Die beiden Schaltelemente 20, 30 werden durch senkrecht zur Schaltplatte 70 ausgeübte Auslösekräfte geschaltet, die Betätigungsrichtungen A bzw. B der beiden Schaltelemente 20 bzw. 30 verlaufen folglich durch diese Schaltelemente und senkrecht zur Schaltplatte 70.

Beide Schaltelemente 20,30 werden von einem Betätigungselement 10 überbrückt, auf das von außen die Betätigungskraft F einwirkt. Man kann dieses Betätigungselement 10 insofern als "Schaltwippe" bezeichnen.

Der Schaltweg S, verursacht durch die Einwirkung der Schaltkraft F, verläuft ebenfalls senkrecht zur Schaltplatte 70.

Entscheidend ist, daß der Schaltweg S zwischen den Betätigungsrichtungen A bzw. B der beiden Schaltelemente 20,30 liegt. Beim dargestellten Prinzipbeispiel sind die äußeren Bedingungen so vorgegeben, daß der Schaltweg S in der Mitte zwischen den Betätigungsrichtungen A,B liegt, so daß folglich die Schaltkraft F aufgeteilt wird in zwei gleiche Komponenten F/2, die jeweils auf die beiden Schaltelemente 20,30 einwirkt.

Bei dem in Figur 1A dargestellten Anfangszustand ist die Schaltkraft F noch relativ gering, so daß die beiden Komponenten F/2, die auf die Schaltelemente 20,30 wirken, sowohl unterhalb der Auslösekraft FA1 des Schaltelements 20, als auch unterhalb der Auslösekraft FA2 des Schalters 30 liegen. Die Schaltkraft F reicht folglich nicht aus, um den ersten Schaltvorgang durchzuführen.

Wird die Schaltkraft F erhöht (Figur 1B), so wird schließlich der Zustand erreicht, wo die auf das Schaltelement 20 wirkende Komponente F/2 gleich oder größer ist als die Auslösekraft FA1 des Schalters 20. Dies hat zur Folge, daß das Schaltelement 20 durchgedrückt wird, der Schalter also betätigt wird, und die Kontaktherstellung zwischen den Kontaktelementen auf der Schaltplatte 70 erfolgt. Da die Komponente F/2 der Schaltkraft F, die auf das andere Schaltelement 30 wirkt, noch unterhalb der dort definierten Auslösekraft FA2 liegt, reicht dies noch nicht, um diesen Schalter zu betätigen. Figur 1B kennzeichnet also die erste Schaltstufe.

Wird die Schaltkraft F weiter erhöht (Figur 1C), so erreicht ihre Komponente F/2, die auf den Schalter 30 wirkt, schließlich ebenfalls die Auslösekraft FA2 dieses Schaltelementes 30, so daß nun auch die Kontaktherstellung mittels dieses Schaltelementes erfolgt, Figur 1C zeigt also die zweite Stufe des Schaltvorganges.

Beim dargestellten Prinzipbeispiel wird die sukzessive Durchschaltung der Schaltelemente 20,30 demnach durch eine unterschiedliche Schalt- oder Ansprechcharakteristik dieser beiden Schaltelemente erreicht, bei gleicher Schaltkraftkomponente von F/2. Es ist unmittelbar einsichtig, daß der gleiche Effekt auch erreicht werden kann, beispielsweise durch eine Verlagerung der Schaltrichtung S der Betätigungskraft F zu einem der Schaltelemente 20,30 hin; in einem solchen Fall könnten dann auch Schaltelemente mit gleicher Schaltcharakteristik verwendet werden, da der unterschiedliche Schaltzeitpunkt dann durch die unterschiedlichen Werte der auf die einzelnen Schaltelemente wirkenden Kraftkomponenten definiert würde.

Figur 2 zeigt ein erstes Ausführungsbeispiel eines Mehrstufenschalters, der nach dem in den Figuren 1 dargestellten Prinzip funktioniert, bei dem also die sukzessive Durchschaltung der Schaltelemente durch deren unterschiedliche Ansprechcharakteristik realisiert ist, so daß im folgenden lediglich noch der konstruktive Aufbau dieses Ausführungsbeispiels erläutert werden soll:

Das Betätigungselement 10 wird von einer Druckplatte 11 gebildet, auf deren Mittelbereich (in der Umgebung der Schaltrichtung S) ein Aufsatz 12 aufgebracht ist, der durch eine Öffnung 13A einer stationären Abdeckung 13 nach außen ragt und die Bedienerfläche für den Benutzer für den Mehrstufenschalter darstellt. Hierbei muß gewährleistet sein, daß die Breite des Aufsatzes 12 derart auf die Schaltcharakteristik der konkret eingesetzten Schaltelemente 20,30 (z.B. Tellerfedern) abgestimmt ist, daß auch bei einer Kräftebeaufschlagung am Rande des Aufsatzes 12 mit der daraus folgenden Änderung der Kraftkomponenten, die auf die beiden Schaltelemente wirken, noch die zeitliche Aufeinanderfolge der beiden Schaltvorgänge gewährleistet bleibt.

Die stationäre Abdeckung 13 ist in der Regel die Gehäuseabdeckung des betreffenden elektrischen Gerätes, in dem der zweistufige Schaltvorgang durchgeführt werden soll.

Auf der Unterseite der Druckplatte 11 ist eine Kunststoffmembran 50 aufgebracht, die sowohl zur Führung der Druckplatte 11 dient, als auch als Rückstellelement und die zu diesem Zweck in Seitenwänden des Gehäuses 60 des elektrischen Gerätes randseitig gehalten ist (insofern ist die Darstellung der Figur 2 nicht maßstabsgerecht).

An der Unterseite der Kunststoffmembran 50 sind halbkugelähnliche Ausformungen 50A,50B ausgebildet, deren Unterseite dann zur Beaufschlagung der Schaltelemente 20,30 dient. Zwischen der Kunststoffmembran 50 und der Schaltplatte 70 befinden sich mehrere Abstandselemente ("Spacer") 80,81,82, die einerseits den Schaltweg der Druckplatte 11 nach unten begrenzen, andererseits Schaltkanäle K1,K2 definieren, die zur sicheren Führung der Ausformungen 50A,50B der Kunststoffmembran von der Ruheposition zur Schaltposition dienen. Insbesondere sind diese Schaltkanäle nach unten verjüngend (kegelstumpfförmig) ausgebildet, so daß eine sichere Zentrierung und präzise Festlegung des Schaltzeitpunktes erleichtert wird.

Im durchgeschalteten Zustand werden somit die beiden Kontaktelemente 71,72, beispielsweise Leiterbahnen auf der als Leiterplatte ausgebildeten Schaltplatte 70 überbrückt, danach die Kontaktelemente 73,74 durch das andere Schaltelement 30.

Die Figuren 3 und 4 zeigen ein zweites Ausführungsbeispiel eines Mehrstufenschalters, der ebenfalls nach dem in der Figur 1 dargestellten Prinzip funktioniert, wobei jedoch die sukzessive Durchschaltung der Schaltelemente durch eine entsprechende Formgebung der Unterseite der Druckplatte erzeugt wird, derart, daß verschieden "tiefreichende" Ausformungen vorgesehen sind, die die Schaltelemente nacheinander beaufschlagen.

Beim zweiten Ausführungsbeispiel sind drei Schaltelemente nebeneinander angeordnet (Figur 4), die von der gemeinsamen Druckplatte 11' überdeckt werden. Die Schaltelemente 20',30',40' befinden sich ebenfalls auf einer gemeinsamen Schaltplatte 70', wie beim oben geschilderten ersten Ausführungsbeispiel. Die Druckplatte 11 wird ebenfalls betätigt über einen Aufsatz 12', der über ein Membran 50', die auch als Rückstellelement dient, die Druckplatte 11' in ihrem Zentrum (Achse S) beaufschlagt. Beim dargestellten zweiten Ausführungsbeispiel sind also Druckplatte 11' und Membran 50' gegenüber dem ersten Ausführungsbeispiel in ihrer Höhenreihenfolge vertauscht. Zwischen Membran 50' und Schaltplatte 70' befindet sich ein Abstandselement 80', in das sowohl eine zylindrische Führung für die Druckplatte 11', als auch eine konusähnliche Führung für die Membran 50' koaxial zueinander eingelassen sind. Die Schaltplatte 11' weist an ihrer Unterseite drei kegelstumpfähnliche Ausformungen 11'a,11'b,11'c auf, die zentral über den Schaltelementen 20',30',40' liegen. Bei den verwendeten Schaltelementen 20',30' und 40' handelt es sich bei dem dargestellten zweiten Ausführungsbeispiel um Metallschnappscheiben mit einem Hysterese-Schaltverhalten (auch als 'Knackfrösche' bezeichnet). Bei Betätigung dieser Schaltelemente werden die darunter liegenden (nicht dargestellten) Kontaktelemente wie beim ersten Ausführungsbeispiel überbrückt und somit eine elektrische Verbindung hergestellt. Durch gegenseitige Abstimmung der "Tiefe" der Fortsätze 11'a...11'c und/oder der Ansprechempfindlichkeit der Schaltelemente 20'...40' kann bei einer Betätigung des Mehrfachschalters erreicht werden, daß die in der zylindrischen Ausnehmung des Abstandselements 80' geführte Druckplatte 11' die drei Schaltelemente nacheinander betätigt, wobei auch hier die Druckplatte 11' insofern als "Schaltwippe" wirkt, als daß dann sukzessiv eine Verschwenkung um zwei zueinander geneigte Schwenkachsen erfolgt.

In ihrem zentralen Bereich (in der Achse S) weist die Druckplatte 11' einen nach unten zeigenden, zylindrischen Zapfen 11'd auf, der die maximale Auslenkung der Druckplatte 11' nach unten definiert, insofern dient die Schaltplatte 70' hier als "Anschlag" für diesen Zapfen 11'd. Es versteht sich von selbst, daß die Wirkung dieses Anschlags erst eintreten kann, wenn die beiden Kippbewegungen um die beiden Schwenkachsen und die sukzessive Betätigung der Kontaktelemente stattgefunden hat.

Bei dem in den Figuren 5 und 6 dargestellten erweiterten zweiten Ausführungsbeispiel sind zwei Mehrstufenschalter gemäß Figuren 3 und 4 nebeneinander angeordnet und werden über einen gemeinsamen Aufsatz 12 und eine gemeinsame Kunststoffmembran 50" betätigt. Hierbei sind sechs Schaltelemente 20...40" vorgesehen, die über zwei Druckplatten 11',11'' betätigt werden und die darunter liegenden Kontaktelemente durchschalten bzw. überbrücken. Es existieren demzufolge zwei Betätigungsbereiche S1,S2, die alternativ (beispielsweise durch entsprechende graphische Kennzeichnung auf der Oberseite des Aufsatzes 12) ausgewählt werden können.

## Patentansprüche

1. Mehrstufenschalter mit einem gemeinsamen Betätigungselement und mindestens zwei Schaltelementen zur Kontaktherstellung, deren Beaufschlagung mit zunehmender Kraft zu einer sukzessiven Betätigung der Schaltelemente führt, wobei die Schaltelemente (20, 30) über höhengleichen Kontaktelementen (71...74) auf einer Schaltplatte (70, 70', 70") angeordnet sind, die sie in ihrem geschalteten Zustand überbrücken, mit senkrecht zu dieser Schaltplatte liegenden Betätigungsrichtungen (A, B, C), wobei das Betätigungselement oberhalb der Schaltelemente derart beweglich angeordnet ist, daß sein Betätigungsbereich zwischen den Schaltelementen liegt, sowie mit einer mit dem Betätigungselement zusammenarbeitenden Kunststoffmembran zur Kraftübertragung von einem Bedienungsteil (12) auf die Schaltelemente,
dadurch gekennzeichnet, daß die Schaltelemente (20...40") auf der gemeinsamen Schaltplatte (70, 70', 70") nebeneinander angeordnet sind, daß ihre Ansprechcharakteristik und/oder die Formgebung des Betätigungselementes so vorgegeben ist/sind, daß zur sukzessiven Betätigung der Schaltelemente (20, 30) eine wippenähnliche Verschwenkung des Betätigungselementes um mindestens eine im wesentlichen parallel zur Schaltplatte liegende Schwenkachse erfolgt und daß Abstandselemente (80, 81, 82, 80') auf der Schaltplatte (70, 70') angebracht sind, die über die Schaltelemente (20, 30) hinausragen und die mindestens einen Schaltkanal (K1, K2, K') definieren, in den die Kunststoffmembran (50, 50') unter seitlicher Führung durch die Innenseiten des Schaltkanals (K1, K2, K') zur Beaufschlagung der Schaltelemente (20, 30) oder deren Betätigungselementes eintaucht.

2. Mehrstufenschalter nach Anspruch 1 mit einer Druckplatte (11,11') als Betätigungselement, dadurch gekennzeichnet, daß die Kunststoffmembran (50) zwischen der Druckplatte (11) und den Abstandselementen (80, 81, 82) liegt und daß ihre Unterseite so ausgeformt ist, daß sie zur sukzessiven Betätigung der Schaltelemente (20, 30) in die Schaltkanäle (K1, K2) eintaucht.

3. Mehrstufenschalter nach Anspruch 2, dadurch gekennzeichnet, daß die Unterseite der Kunststoffmembran (50) halbkugelähnliche Ausformungen (50a, 50b) aufweist, die in die Schaltkanäle (K1, K2) der Abstandselemente 80, 81, 82) hineinragen.

4. Mehrstufenschalter nach Anspruch 1, dadurch gekennzeichnet, daß die Kunststoffmembran (50) oberhalb der Druckplatte (11') liegt und eine zentrale, kegelstumpfähnliche Ausformung aufweist, die auf die Druckplatte (11') wirkt und hierzu im Schaltkanal (K') geführt ist.

5. Mehrstufenschalter nach Anspruch 2 oder 4, dadurch gekennzeichnet, daß der Querschnitt der Schaltkanäle (K1, K2, K') zur Zentrierung der Kunststoffmembran (50, 50') sich in Richtung zur Schaltplatte (70, 70') hin verjüngt.

6. Mehrstufenschalter nach Anspruch 5, dadurch gekennzeichnet, daß die Innenseiten der Schaltkanäle (K1, K2) kegelstumpfartig ausgebildet sind.

7. Mehrstufenschalter nach einem der vorhergehenden Ansprüche, dadurch gekennzeichnet, daß die Kontaktelemente (71, 74) Leiterbahnen auf der Schaltplatte (70) sind.

8. Mehrstufenschalter nach einem der vorhergehenden Ansprüche, dadurch gekennzeichnet, daß die Schaltelemente (20...40") Tellerfedern oder Metallschnappscheiben sind.

## Claims

1. Multi-stage switch, having a common actuating member and at least two switching members for making contact, their being acted upon with increasing force leading to a successive actuation of the switching members, the switching members (20, 30) being disposed on a circuit board (70, 70', 70") via contact members (71...74) of identical height and bridging said board in their switched state, having actuating directions (A, B, C) extending perpendicularly relative to this circuit board, the actuating member being displaceably disposed above the switching members in such a manner that its actuating range lies between the switching members, and having a plastics material diaphragm, which co-operates with the actuating member, for transferring force from one control member (12) to the switching members, characterised in that the switching members (20...40") are disposed adjacent one another on the common circuit board (70, 70', 70"), in that their response characteristic and/or the configuration of the actuating member are/is such that, for the successive actuation of the switching members (20, 30), a rocker-like pivotal movement of the actuating member is effected about at least one pivotal axis which lies substantially parallel to the circuit board, and in that spacer members (80, 81, 82, 80') are provided on the circuit board (70, 70'), which members protrude beyond the switching members (20, 30) and define at least one switching channel (K1, K2, K'), into which the plastics material diaphragm (50, 50') extends by being laterally guided through the insides of the switching channel (K1, K2, K') so as to act on the switching members (20, 30) or their actuating member.

2. Multi-stage switch according to claim 1, having a pressure plate (11, 11') as the actuating member, characterised in that the plastics material diaphragm (50) lies between the pressure plate (11) and the spacer members (80, 81, 82), and in that its underside is so recessed that it extends into the switching channels (K1, K2) for the successive actuation of the switching members (20, 30).

3. Multi-stage switch according to claim 2, characterised in that the underside of the plastics material diaphragm (50) has hemispherical recesses (50a, 50b) which protrude into the switching channels (K1, K2) of the spacer members (80, 81, 82).

4. Multi-stage switch according to claim 1, characterised in that the plastics material diaphragm (50) lies above the pressure plate (11') and has a central, frusto-conical recess which acts on the pressure plate (11') and extends in the switching channel (K') therefor.

5. Multi-stage switch according to claim 2 or 4, characterised in that the cross-section of the switching channels (K1, K2, K') tapers in a direction towards the circuit board (70, 70') in order to centre the plastics material diaphragm (50, 50').

6. Multi-stage switch according to claim 5, characterised in that the insides of the switching channels (K1, K2) have a frusto-conical configuration.

7. Multi-stage switch according to one of the preceding claims, characterised in that the contact members (71, 74) are conductor paths on the circuit board (70).

8. Multi-stage switch according to one of the preceding claims, characterised in that the switching members (20...40") are plate springs or metal snap discs.

## Revendications

1. Interrupteur à plusieurs étages ayant un élément de manoeuvre commun et au moins deux éléments de connexion pour l'établissement de contact qui, soumis à une force croissante, sont manoeuvrés successivement, ces éléments de connexion (20, 30) étant montés au-dessus d'éléments de contact de même hauteur (71 à 74) sur une plaque de connexion (70, 70', 70") et, à l'état connecté, reliant ceux-ci, avec des directions de manoeuvre (A, B, C) perpendiculaires à cette plaque de connexion, l'élément de manoeuvre étant monté mobile au-dessus des éléments de connexion de façon telle que sa zone de manoeuvre soit située entre ces éléments, et comportant une membrane en plastique coopérant avec l'élément de manoeuvre pour la transmission de force d'un élément de commande (12) aux éléments de connexion,
caractérisé par le fait que les éléments de connexion (20, ..., 40") sont placés les uns à côté des autres sur la plaque commune de connexion (70, 70', 70"), que leur caractéristique de réponse et/ou la forme de l'élément de manoeuvre est ou sont fixée(s) de façon que pour la manoeuvre successive des éléments de connexion (20, 30) ait lieu un basculement de l'élément de manoeuvre autour d'au moins un axe sensiblement parallèle à la plaque de connexion, et que sur la plaque de connexion (70, 70') sont montés des éléments d'espacement (80, 81, 82, 80') qui dépassent les éléments de connexion (20, 30) et forment au moins un canal de connexion (K1, K2, K') dans lequel la membrane en plastique (50, 50') s'enfonce guidée latéralement par les côtés intérieurs du canal de connexion (K1, K2, K') pour agir sur les éléments de connexion (20, 30) ou sur l'élément de manoeuvre de ceux-ci.

2. Interrupteur à plusieurs étages selon la revendication 1 comportant une plaque de pression (11, 11') comme élément de manoeuvre, caractérisé par le fait que la membrane en plastique (50) est placée entre cette plaque de pression (11) et les éléments d'espacement (80, 81, 82) et que sa face inférieure est faite de façon à s'enfoncer dans les canaux de connexion (K1, K2) pour la manoeuvre successive des éléments de connexion (20, 30).

3. Interrupteur à plusieurs étages selon la revendication 2, caractérisé par le fait que la face inférieure de la membrane en plastique (50) présente des protubérances du genre hémisphère (50a, 50b) qui entrent dans les canaux de connexion (K1, K2) des éléments d'espacement (80, 81, 82).

4. Interrupteur à plusieurs étages selon la revendication 1, caractérisé par le fait que la membrane en plastique (50) est placée au-dessus de la plaque de pression (11') et présente une protubérance centrale du genre tronc de cône qui agit sur la plaque de pression (11') et est pour cela guidée dans le canal de connexion (K').

5. Interrupteur à plusieurs étages selon l'une des revendications 2 et 4, caractérisé par le fait que la section des canaux de connexion (K1, K2, K'), pour le centrage de la membrane en plastique (50, 50'), diminue en direction de la plaque de connexion (70, 70').

6. Interrupteur à plusieurs étages selon la revendication 5, caractérisé par le fait que les côtés intérieurs des canaux de connexion (K1, K2) sont du genre tronconique.

7. Interrupteur à plusieurs étages selon l'une des revendications précédentes, caractérisé par le fait que les éléments de contact (71, 74) sont des chemins conducteurs situés sur une carte imprimée (70).

8. Interrupteur à plusieurs étages selon l'une des revendications précédentes, caractérisé par le fait que les éléments de connexion (20, ..., 40") sont des rondelles Belleville ou des rondelles à déclic métalliques.
